# EUROPÄISCHE PATENTSCHRIFT

(11) **EP 1 280 388 B1**
(45) Veröffentlichungstag und Bekanntmachung des Hinweises auf die Patenterteilung: **08.09.2004**
(21) Anmeldenummer: 02012639.7
(22) Anmeldetag: 06.06.2002
(51) Int. Cl.: H05B 41/295, H05B 41/298

(54) **Elektronisches Vorschaltgerät mit Vorheizbetrieb**
Electronic ballast with preheating mode
Ballast électronique avec un mode de préchauffage

(30) Priorität: 16.07.2001 DE 10134566
(43) Veröffentlichungstag der Anmeldung: 29.01.2003
(73) Patentinhaber: TridonicAtco GmbH & Co. KG, 6850 Dornbirn (AT)
(72) Erfinder: Zudrell-Koch, Stefan, 6850 Dornbirn (AT)
(74) Vertreter: Rupp, Christian, Dipl.-Phys.

(56) Entgegenhaltungen:
- EP-A- 0 439 240
- WO-A-95/10168
- WO-A-97/43878
- WO-A-98/46053
- WO-A-99/34648

## Beschreibung

Die vorliegende Erfindung betrifft ein elektronisches Vorschaltgerät zum Betreiben mindestens einer Gasentladungslampe gemäß dem Oberbegriff des Anspruches 1.

Das Zünden einer Gasentladungslampe stellt für deren Wendeln eine verhältnismäßig hohe Belastung dar. Um diese Belastung dennoch möglichst niedrig zu halten, werden die Lampenwendeln vor dem Zünden der Lampe üblicherweise vorgeheizt, da der Zündvorgang für die Wendeln schonender ist, wenn sie bereits eine gewisse Temperatur aufweisen. Dabei wird an die Wendeln für einen kurzen Zeitraum ein Heizstrom angelegt. Erst wenn hierdurch eine geeignete Temperatur erreicht wurde, wird an die Lampe die zum Zünden erforderliche Zündspannung angelegt. Moderne Vorschaltgeräte sind üblicherweise derart ausgebildet, daß sie einen solchen Vorheizzyklus automatisch vor jedem Zünden der Lampe durchführen.

Wurde die Lampe allerdings nur für eine sehr kurze Zeit ausgeschaltet, beispielsweise bei einem vorübergehenden Ausfall der Stromversorgung für das Vorschaltgerät, so möchte man die Lampe nach der Wiederkehr der Stromversorgung möglichst schnell neustarten. Oftmals besitzen die Lampenwendeln zu diesem Zeitpunkt noch eine genügend hohe Temperatur, die ein sofortiges erneutes Zünden zulassen würde, so daß durch ein Vorheizen unnötig Zeit verbraucht werden würde. Darüber hinaus stellt in diesem Fall das Vorheizen der Lampenwendeln neben einem Zeitverlust auch einen unnötigen Energieverbrauch dar, wobei sich dieses Problem sowohl bei dem Wiederkommen der normalen Versorgungsspannung nach einem kurzfristigen Ausfall als auch bei dem Einschalten einer Notstromversorgung ergibt.

Um das oben geschilderte Problem zu vermeiden, ist beispielsweise aus der WO 99/34648 A1 ein elektronisches Vorschaltgerät bekannt, welches eine Steuerschaltung aufweist, die für den Fall eines Ausfalls der Stromversorgung die zeitliche Dauer des Stromausfalls bestimmt. Überschreitet die Dauer des Stromausfalls eine vorgegebenen Maximalzeit, werden die Lampenwendeln nach einem Wiederkommen der Stromversorgung vorgeheizt, bevor die Lampe erneut gezündet wird, ist die zeitliche Dauer des Stromausfalls allerdings kürzer als die Maximalzeit, so wird auf ein Vorheizen der Lampenwendeln verzichtet und die Lampe sofort gezündet.

Die Bestimmung der Dauer des Stromausfalls erfolgt in der oben genannten WO 99/34648 A1 dadurch, daß ein mit der Steuerschaltung verbundenes RC-Glied nach einem Zünden der Lampe auf ein bestimmtes Versorgungsspannungspotential aufgeladen wird. Fällt zu einem späteren Zeitpunkt die Stromversorgung aus, so wird der Kondensator mit einer durch die Elemente des RC-Gliedes vorgegebenen und damit bekannten Dynamik entladen. Beim Wiederkommen der Stromversorgung bestimmt die Steuerschaltung die an dem Kondensator noch anliegende Spannung und vergleicht diese mit einem Referenzwert, der der vorgegebenen Maximaldauer, bis zu der kein Vorheizbetrieb durchgeführt werden soll, entspricht. Liegt die an dem Kondensator des RC-Gliedes anliegende Spannung oberhalb der Referenzspannung, so wird die Gasentladungslampe augenblicklich gezündet, liegt hingegen die Spannung unterhalb des Referenzwertes, wird ein regulärer Lampenstart mit Vorheizbetrieb durchgeführt.

Bei dieser bekannten Lösung erhält die Steuerschaltung ebenso wie die weiteren Komponenten des elektronischen Vorschaltgeräts für die Dauer des Stromausfalls keine Energie und ist damit vollständig deaktiviert. Dementsprechend muß zum Bestimmen der zeitlichen Dauer des Stromausfalls ein externes Element - wie beispielsweise das RC-Glied - verwendet werden, was für diesen Zweck allerdings verhältnismäßig aufwendig ist. Vielmehr besteht das Bedürfnis, ein solches externes Element zu vermeiden und die Bestimmung der zeitlichen Dauer des Stromausfalls in die Steuerschaltung selbst zu integrieren.

Der vorliegenden Erfindung liegt daher die Aufgabe zugrunde, ein elektronisches Vorschaltgerät zum Betreiben einer Gasentladungslampe derart zu gestalten, daß eine Steuerschaltung zum Steuern des Betriebs der Gasentladungslampe ohne die Verwendung eines externen Elements in der Lage ist, die zeitliche Dauer eines vorübergehenden Stromausfalls zu bestimmen.

Diese Aufgabe wird durch ein elektronisches Vorschaltgerät, welches die Merkmale des Anspruches 1 aufweist, gelöst.

Das erfindungsgemäße Vorschaltgerät umfaßt eine Gleichrichterschaltung, die an eine Versorgungsspannung anschließbar ist, eine an den Ausgang der Gleichrichterschaltung angeschlossene Glättungsschaltung zum Erzeugen einer Zwischenkreisspannung, ein Energiespeicherelement, welches mit der Zwischenkreisspannung gespeist wird, einen mit dem Energiespeicherelement verbundenen Wechselrichter, an dessen Ausgang ein Anschluß für die Lampe enthaltender Lastkreis angeschlossen ist, sowie eine Steuerschaltung zum Steuern des Betriebs der Gasentladungslampe. Die Steuerschaltung startet dabei die Gasentladungslampe nach einem vorübergehenden Ausfall der Versorgungsspannung abhängig von der Dauer dieses Ausfalls entweder mit einem Vorheizbetrieb zum Vorheizen der Lampenwendeln oder ohne Vorheizbetrieb. Hierzu überwacht sie den Zustand der Versorgungsspannung und legt bei Erkennen eines Ausfalls der Versorgungsspannung den Wechselrichter für die Dauer des Ausfalls still.

Gleichzeitig wird die Steuerschaltung während des Ausfalls von dem Energiespeicherelement gespeist.

Bei dieser erfindungsgemäßen Lösung bleibt somit die Steuerschaltung während des Ausfalls der Stromversorgung zumindest soweit aktiviert, daß sie selbst in der Lage ist, die zeitliche Dauer des Ausfalls zu bestimmen, da sie weiterhin den Wert der Eingangsspannung überwacht, um das Wiederherstellen der Stromversorgung zu erkennen. Auf die Verwendung eines externen Zeitbestimmungselements kann somit verzichtet werden. Ein weiterer Vorteil der vorliegenden Erfindung besteht darin, daß die Möglichkeit besteht, in der Steuerschaltung den aktuellen Zustand der Lampe zu speichern, so daß diese dann die Lampe nach einer Wiederkehr der Stromversorgung in dem gleichen Zustand betreiben kann, der vor dem Stromausfall vorlag. Dies wird ebenfalls dadurch ermöglicht, daß die Steuerschaltung während des Stomausfalls die in dem Energiespeicherelement vorhandene Restenergie nutzt.

Weiterbildungen der Erfindung sind Gegenstand der Unteransprüche.

So legt die Steuerschaltung nach einem Ausfall der Versorgungsspannung vorzugsweise auch die Glättungsschaltung still, um den Stromverbrauch des gesamten elektronischen Vorschaltgeräts zu minimieren. Bei der Glättungsschaltung handelt es sich vorzugsweise um einen Schaltregler, insbesondere um einen Hochsetzsteller, das Energiespeicherelement wird vorzugsweise durch einen Speicherkondensator gebildet.

Eine besonders vorteilhafte Ausgestaltung des erfindungsgemäßen Vorschaltgeräts besteht darin, daß die Steuerschaltung zumindest bezüglich der Überwachung der zeitlichen Dauer eines Stromausfalls digital arbeitet. Dies wird dadurch erreicht, daß die Steuerschaltung eingangsseitig einen Analog/Digital-Wandler aufweist, der die der Glättungsschaltung zugeführte gleichgerichtete Versorgungsspannung in einen Digitalwert umsetzt. Innerhalb der Steuerschaltung wird dieser digitale Betriebsparameter mit einem Referenzwert verglichen, wobei die Steuerschaltung den Wechselrichter augenblicklich abschaltet, wenn der interne Referenzwert unterschritten wird. Darüber hinaus ist eine digital ausgestaltete Timerschaltung vorgesehen, welche die zeitliche Dauer des Stromausfalls mißt.

Im folgenden soll die Erfindung anhand der beiliegenden Zeichnung näher erläutert werden. Es zeigen:
- Fig. 1: ein Schaltbild eines erfindungsgemäßen Vorschaltgeräts;
- Fig.2: ein Blockdiagramm zur Erläuterung der Funktionsweise des in Fig 1 dargestellten elektronischen Vorschaltgeräts.

Bevor ausführlich die erfindungsgemäße Überwachung eines Ausfalls der Stromversorgung beschrieben wird, soll zunächst der allgemeine Aufbau des in Fig. 1 dargestellten Vorschaltgeräts erläutert werden.

Das Vorschaltgerät ist eingangsseitig über ein Hochfrequenzfilter 1 an die Netzversorgungsspannung U₀ angeschlossen. Am Ausgang des Hochfrequenzfilters 1 befindet sich eine Gleichrichterschaltung 2 in Form eines Vollbrückengleichrichters, welche die Netzversorgungsspannung U₀ in eine gleichgerichtete Eingangsspannung Uᵢ für die Glättungsschaltung 3 umsetzt. Die Glättungsschaltung 3 wiederum dient zur Oberwellenfilterung und Glättung der Eingangsspannung Uᵢ und umfaßt hierzu einen Glättungskondensator C1 sowie einen eine Induktivität L1, einen steuerbaren Schalter in Form eines MOS-Feldeffekttransistors S1 und eine Diode D1 aufweisenden Hochsetzsteller. Anstelle des hier dargestellten Hochsetzstellers können auch andere Schaltregler verwendet werden.

Durch ein entsprechendes Schalten des MOS-Feldeffekttransistors S1 wird eine über dem sich an die Glättungsschaltung 3 anschließenden Speicherkondensator C2 anliegende Zwischenkreisspannung U_{Z} erzeugt, die dem Wechselrichter 4 zugeführt wird. Der Wechselrichter 4 wird durch zwei in einer Halbbrückenanordnung angeordnete MOS-Feldeffekttransistoren S2 und S3 gebildet, wobei durch ein hochfrequentes Ansteuern dieser beiden Feldeffekttransistoren S2, S3 an deren Mittenabgriff eine Wechselspannung erzeugt wird, die dem Lastkreis 5 mit der daran angeschlossenen Gasentladungslampe LA zugeführt wird. Dies erfolgt in bekannter Weise und soll daher im folgenden nicht weiter erläutert werden.

Das Ansteuern der drei MOS-Feldeffekttransitoren S1 bis S3 der Glättungsschaltung 3 und des Wechselrichters 4 erfolgt durch eine Steuerschaltung 6, welche entsprechende Schaltinformationen erzeugt und an eine sich an die Steuerschaltung 6 anschließende Treiberschaltung 7 übermittelt. Die Treiberschaltung 7 setzt die Schaltinformationen in entsprechende Steuersignale um und steuert über die Leitungen 14 bis 16 die Gates der drei MOS-Feldeffekttransistoren S1 bis S3 an.

Der Lastkreis 5 enthält insbesondere zwei Heizkreise H1 und H2, in denen jeweils eine der beiden Wendeln W1, W2 der Gasentladungslampe LA angeordnet ist. Um die beiden Wendeln W1, W2 vor einem Zünden der Gasentladungslampe LA vorzuheizen, wird ein entsprechender Heizstrom an die beiden Heizkreise H1, H2 angelegt.

Hierdurch werden die beiden Wendeln W1 und W2, die ohm'sche Widerstände darstellen, aufgeheizt, bis sie eine Temperatur erreicht haben, bei der die Lampe LA mit einer möglichst geringen Belastung für die beiden Wendeln W1, W2 gezündet werden kann.

Ein derartiger Vorheizbetrieb soll allerdings nur dann durchgeführt werden, wenn er auch wirklich notwendig ist. Besitzen hingegen die beiden Wendeln W1 und W2 nach einem vorübergehenden Stromausfall noch eine genügend hohe Temperatur, so soll auf die Durchführung dieses zeit- und energieverbrauchenden Vorheizbetriebs verzichtet werden. Dies wird durch die erfindungsgemäße Steuerschaltung 6 ermöglicht, die im folgenden erläutert wird.

Um den Zustand der Stromversorgungsspannung U₀ überwachen zu können, wird der Steuerschaltung 6 die von dem Gleichrichter 2 gleichgerichtete Versorgungsspannung, welche die Eingangsspannung Uᵢ für die Glättungsschaltung 3 darstellt, über die Leitung 12 zugeführt. Das analoge Eingangssignal wird von einem in der Steuerschaltung 6 befindlichen Analog/Digital-Wandler ADC in ein digitales Signal umgesetzt, ein dem Analog/Digital-Wandler ADC nachgeschalteter Spannungserfassungblock 8 vergleicht den Digitalwert mit einem vorgegebenen Referenzwert.

Der Spannungserfassungblock 8 sowie die weiteren Komponenten der erfindungsgemäßen Steuerschaltung 6 arbeiten vollständig digital, wodurch eine größtmögliche Integration der verschiedenen Funktionen erzielt wird. Innerhalb der Steuerschaltung 6 ist ein zentraler Taktgeber 9 vorgesehen, der ein Taktsignal erzeugt und an alle Komponenten der Steuerschaltung 6 übermittelt.

Anhand des von dem Spannungserfassungblock 8 durchgeführten Vergleichs zwischen dem der Eingangsspannung Uᵢ für die Glättungsschaltung 3 entsprechenden Digitalwert und dem Referenzwert wird festgestellt, ob eine ordnungsgemäße Stromversorgung am Eingang des elektronischen Vorschaltgeräts vorliegt. Fällt die erfaßte Spannung Uᵢ unterhalb des Referenzwertes, wird dies als Ausfall der Stromversorgung interpretiert. Die Steuerschaltung 6 übermittelt dann augenblicklich ein entsprechendes Signal an die Treiberschaltung 7, um die beiden MOS-Feldeffekttransistoren S2, S3 des Wechselrichters 4 stillzulegen. Hierdurch wird umgehend ein weiterer Verbrauch der in dem Speicherkondensator C2 gespeicherten Energie durch den Wechselrichter 4 verhindert. Darüber hinaus wird auch der Schalter S1 des Hochsetzstellers stillgelegt.

Ein möglichst umgehendes Stillegen des Wechselrichters 4 ist deshalb von Bedeutung, da die in dem Speicherkondensator C2 gespeicherte Energie während des Ausfalls der Stromversorgung für die Steuerschaltung 6 verwendet wird. Mit anderen Worten, der Speicherkondensator C2 stellt als Energiespeicherelement für die Dauer des Stromausfalls die Energieversorgung der Steuerschaltung 6 sicher. Dies wird dadurch erreicht, daß die an dem Speicherkondensator C2 anliegende Zwischenkreisspannung U_{Z} über eine Versorgungsleitung 13, in der sich ein Widerstand R1 befindet, der Steuerschaltung 6 zugeführt wird. Hierdurch wird für einen bestimmten Zeitraum der weitere Betrieb der Steuerschaltung 6 ermöglicht. Insbesondere wird die Funktionsfähigkeit der Steuerschaltung 6 zumindest für den Zeitraum sichergestellt, in dem nach einer Wiederkehr der Netzversorgung kein Vorheizbetrieb für die Lampenwendeln W1 und W2 durchgeführt sondern die Lampe LA augenblicklich gezündet werden soll.

Die zeitliche Dauer des Ausfalls der Stromversorgung wird durch eine in der Steuerschaltung 6 vorgesehene Timerschaltung 10 bestimmt, welche beispielsweise in Form eines digitalen Zählers ausgebildet sein kann, der nach einem Ausfall der Netzversorgungsspannung rückwärts zu zählen beginnt. Alternativ dazu wäre auch eine andere Ausgestaltung der Timerschaltung 10 möglich.

Die Signale des Stromerfassungsblocks 8 und der Timerschaltung 10 werden einem Kontrollbock 11 zugeführt, der abhängig von den Signalen einen entsprechenden Betrieb des elektronischen Vorschaltgeräts durchführt. Insbesondere sorgt der Kontrollblock nach einem Ausfall der Stromversorgung für das augenblickliche Stillegen des Wechselrichters 4 und der Glättungsschaltung 3. Wird von dem Stromerfassungsblock 8 dann später die Wiederherstellung der Stromversorgung erkannt, so sorgt der Kontrollbock 11 für einen der Dauer des Stromversorgungsausfalls entsprechenden Neustart der Lampe LA. Insbesondere bedeutet dies, daß auf ein Vorheizen der Lampenwendeln W1, W2, verzichtet wird, wenn die Versorgungsspannung U₀ vor der Beendigung des Zählzyklusses der Timerschaltung 10 wiederkehrt. Wurde hingegen bereits das Ende des Zählzyklusses erreicht, wird vor einem Zünden der Lampe LA ein normaler Vorheizbetrieb durchgeführt.

Die erfindungsgemäße Funktionsweise der Steuerschaltung 6 ist schematisch in dem Blockdiagramm in Fig. 2 zusammengefaßt, welches die verschiedenen Phasen des Lampenbetriebs darstellen. Der erste Schritt 20 besteht dabei in einem Einschalten der Netzversorgungsspannung. Daraufhin wird in den darauffolgenden Blöcken 21 und 22 eine Initialisierung des gesamten Vorschaltgeräts sowie ein Vorheizen der Lampenwendeln durchgeführt. Nach Beendigung des Vorheizzyklusses erfolgt in Schritt 23 die Zündung der Lampe, die sich anschließend in dem Normalbetriebszustand 24 befindet.

Wird während des Normalbetriebs 24 ein Ausfall der Netzversorgungsspannung festgestellt, so geht die Steuerschaltung in den Wartezustand 25 über, in dem eine minimale Stromaufnahme des gesamten Vorschaltgeräts vorliegt. Dieser Wartezustand 25 ist dadurch charakterisiert, daß die Glättungsschaltung 3 und insbesondere der Wechselrichter 4 des Vorschaltgeräts stillgelegt werden und die Energieversorgung der Steuerschaltung 6 durch den Speicherkondensator C2 erfolgt.

Während des Wartezustandes 25 wird durch die Steuerschaltung 6 fortwährend überprüft, ob die normale Netzversorgung wieder hergestellt wurde. Ist dies der Fall, wird die Lampe unter Vermeidung des Vorheizzyklusses sofort wieder gezündet, allerdings nur dann, wenn die Netzversorgung innerhalb eines vorgegebenen Zeitraums wiederkehrt. In dem Wartezustand 25 wird deshalb auch die seit dem Ausfall der Stromversorgung vergangene Zeit t bestimmt. Entspricht die abgelaufene Zeit t einem vorgegebenen Maximalwert Tₘₐₓ und wurde damit die zulässige Zeit für einen Neustart ohne Vorheizung überschritten, so geht die Steuerschaltung in einen zweiten Wartezustand 26 über.

Ab dem Übergang in diesen zweiten Wartezustand 26 ist ein weiteres Messen der seit dem Ausfall der Stromversorgung vergangenen Zeit nicht mehr erforderlich. Vielmehr wartet die Steuerschaltung lediglich darauf, daß die Netzversorgung wieder hergestellt wird. Ist dies der Fall, wird ein herkömmlicher Lampenstart durchgeführt, d.h. die Steuerschaltung geht wieder in den Zustand der Initialisierungsphase 21 über, führt ein normales Vorheizen der Lampenwendeln und anschließend eine Zündung der Lampe durch.

Die erfindungsgemäße Lösung stellt somit sicher, daß mit hoher Zuverlässigkeit festgestellt werden kann, ob die zeitliche Maximaldauer für einen Ausfall der Stromversorgung, bei dem nach einer Wiederkehr der Versorgungsspannung kein Vorheizbetrieb vor einem erneuten Zünden der Lampe durchgeführt werden muß, überschritten worden ist. Darüber hinaus kann die Steuerschaltung auch derart ausgebildet sein, daß sie sich den Zustand der Lampe, der unmittelbar vor dem Ausfall der Stromversorgung vorlag, "merkt" und die Lampe nach Wiederherstellung der Stromversorgung in exakt dem gleichen Zustand weiterbetreibt.

Durch die vorteilhafte digitale Ausgestaltung der Steuerschaltung kann diese ferner sehr kompakt gehalten und auf die Verwendung eines externen Elements zum Messen der Dauer des Stromausfalls verzichtet werden.

## Patentansprüche

1. Elektronisches Vorschaltgerät zum Betreiben mindestens einer Gasentladungslampe (LA), mit
einer an eine Versorgungsspannung (U₀) anschließbaren Gleichrichterschaltung (2),
einer an den Ausgang der Gleichrichterschaltung (2) angeschlossenen Glättungsschaltung (3) zum Erzeugen einer Zwischenkreisspannung (U_{Z}),
einem mit der Zwischenkreisspannung (U_{Z}) gespeisten Energiespeicherelement (C2),
einem mit dem Energiespeicherelement (C2) verbundenen Wechselrichter (4), an dessen Ausgang ein Anschlüsse für die Lampe (LA) enthaltender Lastkreis (5) angeschlossen ist,
sowie einer Steuerschaltung (6) zum Steuern des Betriebs der Gasentladungslampe (LA), die nach einem vorübergehenden Ausfall der Versorgungsspannung (U₀) die Gasentladungslampe (LA) abhängig von der Dauer des Ausfalls entweder mit einem Vorheizbetrieb zum Vorheizen der Lampenwendeln der Gasentladungslampe (LA) oder ohne Vorheizbetrieb startet,
**dadurch gekennzeichnet,**
**daß** die Steuerschaltung (6) den Zustand der Versorgungsspannung (U₀) überwacht, wobei sie für die Dauer des Ausfalls der Versorgungsspannung (U₀) den Wechselrichter (4) stillegt und gleichzeitig von dem Energiespeicherelement (C2) gespeist wird.

2. Elektronisches Vorschaltgerät nach Anspruch 1,
**dadurch gekennzeichnet,**
**daß** die Steuerschaltung (6) nach einem Ausfall der Versorgungsspannung (U₀) auch die Glättungsschaltung (3) stillegt.

3. Elektronisches Vorschaltgerät nach Anspruch 2,
**dadurch gekennzeichnet,**
**daß** die Glättungsschaltung (3) durch einen Schaltregler gebildet wird, wobei die Steuerschaltung (6) nach dem Ausfall der Versorgungsspannung (U₀) ein weiteres Schalten eines steuerbaren Schalters (S1) des Schaltreglers verhindert.

4. Elektronisches Vorschaltgerät nach Anspruch 3,
**dadurch gekennzeichnet,**
**daß** der Schaltregler ein Hochsetzsteller ist.

5. Elektronisches Vorschaltgerät nach einem der vorherigen Ansprüche,
**dadurch gekennzeichnet,**
**daß** das Energiespeicherelement ein Speicherkondensator (C2) ist.

6. Elektronisches Vorschaltgerät nach einem der vorherigen Ansprüche,
**dadurch gekennzeichnet,**
**daß** die Steuerschaltung (6) die Gasentladungslampe (LA) mit einem Vorheizbetrieb startet, wenn die Dauer des Ausfalls der Versorgungsspannung (U₀) eine vorgegebene Maximaldauer (Tₘₐₓ) überschreitet.

7. Elektronisches Vorschaltgerät nach einem der vorherigen Ansprüche,
**dadurch gekennzeichnet,**
**daß** die Steuerschaltung (6) zum Überwachen des Zustands der Versorgungsspannung (U₀) die von dem Gleichrichter (2) abgegebene Eingangsspannung (Uᵢ) für die Glättungsschaltung (3) erfaßt und mit einem Referenzwert vergleicht.

8. Elektronisches Vorschaltgerät nach Anspruch 7,
**dadurch gekennzeichnet,**
**daß** die Steuerschaltung (6) einen Analog/Digital-Wandler (ADC) zum Umsetzen der erfaßten Eingangsspannung (Uᵢ) in einen Digitalwert sowie einen Spannungserfassungsblock (8) aufweist, der den von dem Analog/Digital-Wandler (ADC) erzeugten Digitalwert mit einem digitalen Referenzwert vergleicht.

9. Elektronisches Vorschaltgerät nach einem der vorherigen Ansprüche,
**dadurch gekennzeichnet,**
**daß** die Steuerschaltung zum Bestimmen der zeitlichen Dauer des Ausfalls der Versorgungsspannung (U₀) eine digitale Timerschaltung (10) aufweist.

## Claims

1. Electronic ballast for the operation of at least one gas discharge lamp (LA), having
a rectifier circuit (2) connectable to a supply voltage (U₀),
a smoothing circuit (3), connected to the output of the rectifier circuit (2), for the generation of an intermediate circuit voltage (U_{z}),
an energy storage element (C2) fed with the intermediate circuit voltage (U_{z}),
an inverter (4) connected with the energy storage element (C2), to the output of which inverter a terminal for the load circuit (5) containing the lamp (LA) is connected,
and a control circuit (6) for controlling the operation of the gas discharge lamp (LA), which after a temporary failure of the supply voltage (U₀) starts the gas discharge lamp (LA), either with a pre-heating operation for the pre-heating of the lamp coils of the gas discharge lamp (LA) or without pre-heating operation, in dependence upon the duration of the failure,
**characterized in that**,
the control circuit (66) monitors the state of the supply voltage (U₀), wherein for the duration of the failure of the supply voltage (U₀) it puts the inverter (4) out of operation and is fed at the same time from the energy storage element (C2).

2. Electronic ballast according to claim 1,
**characterised in that**,
the control circuit (6) also puts the smoothing circuit (3) out of operation after a failure of the supply voltage (U₀).

3. Electronic ballast according to claim 2,
**characterised in that**,
the smoothing circuit (3) is formed by means of a switched regulator, whereby after the failure of the supply voltage (U₀) the control circuit (6) prevents further switching of a controllable switch (S1).

4. Electronic ballast according to claim 3,
**characterised in that**,
the switched regulator is a step-up converter.

5. Electronic ballast according to any preceding claim,
**characterised in that**,
the energy storage element is a storage capacitance (C2).

6. Electronic ballast according to any preceding claim,
**characterised in that**,
the control circuit (6) starts the gas discharge lamp (LA) with a pre-heating operation if the duration of the failure of the supply voltage (U₀) exceeds a predetermined maximum duration (Tₘₐₓ).

7. Electronic ballast according to any preceding claim,
**characterised in that**,
for monitoring the condition of the supply voltage (U₀) the control circuit (6) detects the input voltage (Uᵢ) provided by the rectifier (2) for the smoothing circuit (3) and compares this with a reference value.

8. Electronic ballast according to claim 7,
**characterised in that**,
the control circuit (6) includes analog/digital converter (ADC) for converting the detected input voltage (Uᵢ) into a digital value, and a voltage detection block (8) which compares the digital value generated by the analog/digital converter (ADC) with a digital reference value.

9. Electronic ballast according to any preceding claim,
**characterised in that**,
the control circuit has a digital timer circuit (10) for determining the temporal duration of the failure of the supply voltage (U₀).

## Revendications

1. Ballast électronique destiné à faire fonctionner au moins une lampe (LA) à décharge gazeuse, comprenant
un redresseur (2) qui peut être raccordé à une tension d'alimentation (U₀),
un circuit de lissage (3) qui est raccordé à la sortie du circuit redresseur (2) et qui génère une tension de circuit intermédiaire (U_{z}),
un élément accumulateur d'énergie (C2) alimenté par la tension de circuit intermédiaire (U_{z}),
un onduleur (4) qui est relié à l'élément accumulateur d'énergie (C2) et à la sortie duquel est raccordé un circuit de charge (5) comportant des bornes destinées à la lampe (LA),
ainsi qu'un circuit de commande (6) destiné à commander le fonctionnement de la lampe à décharge gazeuse (LA) qui démarre, à la suite d'une panne temporaire de la tension d'alimentation (U₀), la lampe à décharge gazeuse (LA) en fonction de la durée de la panne avec ou sans préchauffage des filaments de la lampe à décharge gazeuse (LA),
**caractérisé en ce que**
le circuit de commande (6) surveille l'état de la tension d'alimentation (U₀), le circuit de commande mettant l'onduleur (4) hors service pour le temps que dure la panne de la tension d'alimentation (U₀) et étant simultanément alimenté par l'élément accumulateur d'énergie (C2).

2. Ballast électronique selon la revendication 1, **caractérisé en ce que** le circuit de commande (6) met également le circuit de lissage (3) hors service après une panne de la tension d'alimentation (U₀).

3. Ballast électronique selon la revendication 2,**caractérisé en ce que** le circuit de lissage (3) est formé par un régulateur de commutation, le circuit de commande (6) empêchant un commutateur commandé (S1) du régulateur de commutation de continuer à commuter après la panne de la tension d'alimentation (U₀).

4. Ballast électronique selon la revendication 3, **caractérisé en ce que** le régulateur de commutation est un survolteur.

5. Ballast électronique selon l'une des revendications précédentes, **caractérisé en ce que** l'élément accumulateur d'énergie est un condensateur de stockage (C2).

6. Ballast électronique selon l'une des revendications précédentes, **caractérisé en ce que** le circuit de commande (6) démarre la lampe à décharge gazeuse (LA) avec préchauffage lorsque la durée de la panne de la tension d'alimentation (U₀) dépasse une durée maximale prédéterminée (Tmax).

7. Ballast électronique selon l'une des revendications précédentes, **caractérisé en ce que** le circuit de commande (6) détecte la tension d'entrée (Uᵢ) délivrée par l'onduleur (2) et destinée au circuit de lissage (3) afin de surveiller l'état de la tension d'alimentation (U₀), et la compare à une valeur de référence.

8. Ballast électronique selon la revendication 7, **caractérisé en ce que** le circuit de commande (6) comporte un convertisseur analogique-numérique (ADC) destiné à convertir la tension d'entrée (Uᵢ) détectée en une valeur numérique ainsi qu'un bloc (8) de détection de tension qui compare la valeur numérique générée par le convertisseur analogique-numérique (ADC) à une valeur numérique de référence.

9. Ballast électronique selon l'une des revendications précédentes, **caractérisé en ce que** le circuit de commande comporte un circuit d'horloge numérique (10) pour déterminer la durée de la panne de la tension d'alimentation (U₀).
